# EUROPÄISCHE PATENTSCHRIFT

(11) **EP 0 730 836 B1**
(45) Veröffentlichungstag und Bekanntmachung des Hinweises auf die Patenterteilung: **27.06.2001**
(21) Anmeldenummer: 96103028.5
(22) Anmeldetag: 29.02.1996
(51) Int. Cl.: A47H 15/04

(54) **Gardinengleiter**
Curtain glider
Coulisseau pour tringle à rideau

(30) Priorität: 10.03.1995 DE 19508378
(43) Veröffentlichungstag der Anmeldung: 11.09.1996
(73) Patentinhaber: Wolf, Joachim, 72664 Kohlberg (DE)
(72) Erfinder: Wolf, Joachim, 72664 Kohlberg (DE); Volm, Joseph, 72401 Owingen (DE)
(74) Vertreter: Dreiss, Fuhlendorf, Steimle & Becker

(56) Entgegenhaltungen:
- AT-A- 337 395
- DE-A- 3 915 461
- DE-B- 1 149 146
- DE-U- 9 301 040
- NL-A- 9 200 489

## Beschreibung

Die Erfindung betrifft einen Gardinengleiter gemäß dem Oberbegriff des Anspruchs 1.

Gardinengleiter sind bekannt. So ist z.B. aus der CH 681 852 A5 ein arretierbarer Gardinengleiter bekannt geworden, dessen Gleitkopf eine nach oben offene Nut und seitlich abstehende Arme aufweist, die an der Innenseite der den Längsschlitz der Schiene begrenzenden Ränder anliegen.

Ein derartiger Gardinengleiter kann zwar durch Drehung um 90° arretiert werden, jedoch ist er nicht von unten durch den Längsschlitz hindurch in die Schiene einsetzbar.

Aus der DE 39 15 461 C2 ist ein von unten in den Längsschlitz der Schiene einsetzbarer Gardinengleiter bekannt geworden, der starre Stützkufen aufweist, an denen sich bewegliche Sicherungslippen abstützen. Diese Sicherungslippen werden beim Einsetzen des Gardinengleiters in die Schiene derart verbogen, daß die Stützkufen durch den Längsschlitz der Schiene hindurch geschoben werden kann. Befinden sich die Stützkufen und die Sicherungslippen innerhalb der Schiene, dann schnappen die Sicherungslippen in ihre Ausgangslage zurück, hintergreifen den Längsschlitz und werden von den Stützkufen abgestützt.

Ein derartiger Gardinengleiter besitzt jedoch den Nachteil, daß er einen relativ komplizierten Aufbau aufweist und die Sicherungslippen sehr dünnwandig ausgebildet sein müssen, so daß sie beim Einsetzen des Gleiters in die Schiene um etwa 90° verbogen werden können. Derartige Lippen verspröden jedoch, insbesondere wenn sie häufig zusammen mit der Gardine gewaschen werden, sehr schnell und neigen dadurch zum Bruch.

Aus der NL-A-92 00 489 ist ein Gardinengleiter gemäß Oberbegriff des Ansprunchs 1 bekannt geworden, der von unten in einen Längsschlitz einer Schiene einclipsbar ist. Hierfür weist er einen Kopf auf, an dessen Unterseite seitlich abragende Flügel mittels eines Filmscharniers befestigt sind. Beim Einclipsen des Kopfes in den Längsschlitz werden die Flügel unter den Kopf gedrängt und klappen anschließen wieder zurück. Der Kopf liegt dann über die Flügel, die die Längsränder des Längsschlitzes übergreifen an der Innenseite der Längsränder auf. Die am Gardinengleiter angreifenden Kräfte müssen über die Filmscharniere der Flügel abgestützt werden. Außerdem ist der Kopf des Gardinengleiters relativ unbeweglich.

Der Erfindung liegt die Aufgabe zugrunde, einen Gardinengleiter der eingangs genannten Art so weiterzubilden, daß er einerseits einen einfachen Aufbau aufweist, andererseits eine geringe Bruchneigung besitzt.

Diese Aufgabe wird erfindungsgemäß durch die Merkmale des Anspruchs 1 gelöst.

Der erfindungsgemäße Gardinengleiter hat den wesentlichen Vorteil, daß er einen relativ massiv ausgebildeten Gleitkopf besitzt, über den sich der Gleiter an der Innenseite der Schiene abstützt. Dieser Gleitkopf wird also beim Einsetzen des Gleiters in die Schiene geringfügig verformt, so daß er den Schlitz der Schiene passieren kann, und dient gleichzeitig als tragendes Element für den gesamten Gleiter. Die Gewichtskraft der Gardine wird von der Aufhängevorrichtung über die Trageinrichtungen auf den Gleitkopf übertragen. Aufgrund der geringen Anzahl von Gleiterelementen ist dieser relativ einfach und somit kostengünstig herstellbar.

Ein weiteres Merkmal ist, dass die Stützen als Bügel ausgebildet sind und der Gleitkopf an jeder seiner Stirnseite mit wenigstens einem Zapfen versehen ist, der in die Öffnungen der jeweiligen Bügel eingreift. Diese an den Stirnseiten des Gleitkopfs vorgesehenen Zapfen verhindern, daß durch Zug an der Aufhängevorrichtung die Backen des Gleitkopfes unzulässig weit auseinander gedrängt werden. Die Zapfen erlauben eine Verformung der Trageinrichtungen für den Gleitkopf im zulässigen Rahmen, d.h. im Rahmen einer elastischen Verformung. Bevorzugt weist jede Backe an ihrer Stirnseite einen Zapfen auf. Auf diese Weise werden die Backen gleichmäßig an der Vorderseite und Hinterseite gegen unzulässige Auslenkung dadurch geschützt, daß die Zapfen den Schwenkbereich der Backen begrenzen.

Bei einer Weiterbildung ist vorgesehen, daß der Gleitkopf schwenkbeweglich mit den Trageinrichtungen verbunden ist. Die schwenkbewegliche Lagerung des Gleitkopfs ermöglicht ein leichtes Einführen bzw. Einclipsen des Gardinengleiters in die Schiene, so daß lediglich Kräfte in Einschubrichtung, d.h. senkrecht zur Laufrichtung des Gleiters aufgebracht werden müssen.

Eine bevorzugte Ausführungsform sieht vor, daß der Gleitkopf zwei quer zur Längsrichtung federelastisch bewegliche Backen aufweist. Diese Backen werden beim Einclipsen des Gleiters in die Schiene in Richtung zueinander gedrängt und zwar so weit, bis sie gemeinsam den Schlitz der Schiene durchgreifen können. Auf der Innenseite der Schiene schnappen dann die beiden Backen in ihre Ausgangslage zurück und hintergreifen die den Schlitz begrenzenden Ränder der Schiene. Sie liegen dann auf der Innenseite dieser Schienenabschnitte auf.

Ein Einklappen bzw. Zusammendrängen der beiden Backen wird erfindungsgemäß auf einfache Weise dadurch erzielt, daß der Gleitkopf eine im wesentlichen dachförmige, insbesondere satteldachförmige Oberseite aufweist. Dies hat den Vorteil, daß der Gardinengleiter bereits beim Einsetzen in die Schiene zentriert wird und die Backen gleichmäßig eingebogen werden. Ein falsches Ansetzen oder schräges Einschieben wird auf diese Weise vermieden.

Eine seitliche Führung erhält der Gardinengleiter dadurch, daß die Breite der Stützen im wesentlichen der Breite des Schlitzes der Schiene entspricht. Ein Verkanten des Gardinengleiters im Schlitz wird auf diese Weise ausgeschlossen. Außerdem dient die Stütze bzw. der Bügel als Einführhilfe beim Einclipsen des Gleiters in die Schiene.

Eine besondere Ausführungsform sieht vor, daß die Trageinrichtungen von einer Welle gebildet werden. Diese Welle kann ein separates Bauteil darstellen, ist jedoch vorzugsweise einstückig mit dem Bügel und dem Gleitkopf ausgebildet. Über die Welle werden die am Gardinengleiter angreifenden Zugkräfte auf den Gleitkopf übertragen.

Bevorzugte Ausführungsformen sehen vor, daß der Gardinengleiter einteilig ausgebildet ist, und insbesondere aus Kunststoff besteht. Ein derartiges Bauteil wird auf einfache Weise vorteilhaft als Spritzgußteil ausgebildet. Aus Metall bestehende Gardinengleiter sind jedoch ebenfalls denkbar.

Eine Einschubbegrenzung wird auf einfache Weise dadurch erzielt, daß die Aufhängevorrichtung für die Gardine an der Unterseite einer Platte und die Stützen an der Oberseite der Platte vorgesehen sind und daß die Platte bei in die Schiene eingesetztem Gleiter sich nahe der Unterseite der Schiene befindet. Diese Platte dient außerdem als Sichtschutz und ist neben der Aufhängevorrichtung als einziges Bauteil des Gleiters zu sehen.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im einzelnen dargestellt ist. In der Zeichnung zeigen:
- Figur 1: eine perspektivische Ansicht eines Ausführungsbeispiels des erfindungsgemäßen Gardinengleiters;
- Figur 2: eine Seitenansicht des Gardinengleiters gemäß Figur 1, teilweise geschnitten;
- Figur 3: eine Draufsicht auf den erfindungsgemäßen Gardinengleiter; und
- Figur 4: eine Stirnansicht des erfindungsgemäßen Gardinengleiters mit angedeuteter Schiene.

Die Figur 1 zeigt ein bevorzugtes Ausführungsbeispiel des erfindungsgemäßen Gardinengleiters 1, an dessen Unterseite eine Aufhängevorrichtung 2 für eine Gardine o.dgl. vorgesehen ist. Diese Aufhängevorrichtung 2 hat die Form einer Öse, wie aus Figur 2 ersichtlich ist. Diese Aufhängevorrichtung 2 befindet sich unterhalb eines plattenförmigen Elements bzw. einer Platte 3 auf dessen Oberseite zwei als Bügel 4 ausgebildete Stützen 5 angeordnet sind. Diese Bügel 4 befinden sich jeweils an der in Verschieberichtung (Pfeil 6) vorderen und hinteren Stirnseite 7 der Platte 3. Der Bügel 4weist die Form eines nach unten offenen U auf und ist ebenso wie die Aufhängevorrichtung 2 einstückig mit der Platte 3 verbunden.

Am Scheitel 8 eines jeden Bügels 4 sind Trageinrichtungen 9 in Form einer Welle 10 vorgesehen, über die ein Gleitkopf 11 zwischen den beiden Bügeln 4 gehalten wird. Die Welle 10 kann ein separates Bauteil, z.B. eine eingespritzte. Stahlwelle sein, sie kann, wie hier beim Ausführungsbeispiel vorgesehen, auch einstückig mit dem Bügel 4 un dem Gleitkopf 11 ausgebildet sein. Dieser Gleitkopf 11 ist über die Welle 10 quer zur Richtung des Pfeils 6 schwenkbeweglich gelagert. Aus den Figuren 1 und 4 ist deutlich erkennbar, daß der Gleitkopf 11 eine satteldachförmige Oberseite aufweist. Aus Figur 4 ist weiter erkennbar, daß der Gleitkopf 11 unterhalb der Welle 10 mit einer nach unten offenen im wesentlichen V-förmigen Nut 12 versehen ist, über die der Gleitkopf 11 in zwei Backen 13 aufgeteilt wird. Die Backen 13 weisen eine Breite auf, die größer ist als die Breite der Bügel 4, was deutlich aus Figur 4 erkennbar ist.

Die Stirnseiten 14 der Backen 13 bzw. des Gleitkopfs 11 sind jeweils mit einem Zapfen 15 versehen, der, wie aus den Figuren 1 und 2 ersichtlich, in die Öffnung 16 des Bügels 4 eingreift. Die Zapfen 15 weisen einen geringen Abstand zu den Innenflächen der Bügel 4 auf, so daß die Backen 13 geringfügig, d.h. bis zur Anlage der Zapfen 15 an die Innenfläche der Bügel 4 nach außen bewegt werden können. Die Zapfen 15 dienen also als Anschlag für die Backen 13, wodurch der Schwenkbereich der Backen 13 begrenzt wird.

Dieser Schwenkbereich wird andeutungsweise durch strichpunktierte Linien 17 wiedergegeben.

Aus Figur 3 ist erkennbar, daß die Außenabmessungen des Gardinengleiters 1 durch die Platte 3 bestimmt wird und der Gleitkopf 11 eine Breite aufweist, die im wesentlichen der Breite der Platte 3 entspricht. Hierdurch wird erreicht, daß bei in eine Schiene 18 eingesetztem Gardinengleiter 1 die einen Längsschlitz 19 bildenden Schienenabschnitte 20 und 21 sich zwischen dem Gleitkopf 11 bzw. dessen äußeren Enden und der Platte 3 befinden. Bei eingesetztem Gardinengleiter 1 liegen also die beiden Backen 13 auf den Innenflächen der Schienenabschnitte 20 und 21 auf und bilden die tragenden Elemente des Gardinengleiters 1. Ein weiteres Einschieben des Gardinengleiters 1 in die Schiene 18 wird durch die Platte 3 verhindert, die außerdem als Blende dient. Vom Gardinengleiter 1 sind lediglich die Aufhängevorrichtung 2 und die Platte 3 sichtbar.

Wird der Gardinengleiter 1 in die Schiene 18 eingeschoben, dann werden die beiden Backen 13 zusammengepreßt, d.h. in Richtung der Nut 12 um die Welle 10 verschwenkt. Dies erfolgt so weit, bis die beiden Zapfen 15 bzw. die einander zugewandten, die Nut 12 bildenden Flächen der Backen 13 aneinander anliegen. Der Gleitkopf 11 kann in dieser Lage durch den Längsschlitz 19 der Schiene 18 hindurchgeschoben werden. Befindet sich der Gleitkopf 11 innerhalb der Schiene 18, dann schnappen die beiden Backen 13 in ihre Ausgangslage zurück und hintergreifen die beiden Schienenabschnitte 20 und 21. Der Gardinengleiter 1 ist nunmehr in der Schiene 18 verriegelt. Er kann sich jedoch in Richtung des Pfeils 6 (Figur 1), d.h. in Richtung des Längsschlitz 19 bewegen. Ein Verkanten des Gardinengleiters 1 innerhalb des Schlitzes 19 wird dadurch vermieden, daß die Breite der Bügel 4 im wesentlichen der Breite des Längsschlitzes 19 entspricht, was aus Figur 4 ersichtlich ist.

Der relativ einfache Aufbau des Gardinengleiters 1 und die Größe des Gleitkopfes 11 ermöglichen eine einfache und preiswerte Herstellung eines robusten Gardinengleiters 1, dessen Gleitkopf 11 auch nach einer Vielzahl von Waschvorgängen seine Elastizität beibehält.

## Patentansprüche

1. Gardinengleiter für Schienen (18) mit einem nach unten offenen Längsschlitz (19), mit einer Aufhängevorrichtung (2) für die Gardine und einem Gleitkopf (11), der durch den Längsschlitz (19) in die Schiene (18) einsetzbar ist und die Ränder des Längsschlitzes (19) hintergreift, wobei der Gleitkopf (11) eine nach unten offene, in Längsrichtung verlaufende Nut (12) aufweist, wobei der Gleitkopf (11) oberhalb der Nut (12) über an dessen Stirnseiten vorgesehene Trageinrichtungen (9) mit Stützen (5) verbunden ist und die Stützen (5) bei eingesetztem Gleiter (1) den Längsschlitz (19) der Schiene (18) durchgreifen und mit der Aufhängevorrichtung (2) verbunden sind, dadurch gekennzeichnet, daß die Stützen (5) als Bügel (4) ausgebildet sind und der Gleitkopf (11) an jeder seiner Stirnseiten mit wenigstens einem Zapfen (15) versehen ist, der in die Öffnungen (16) der jeweiligen Bügel (4) eingreift.

2. Gardinengleiter nach Anspruch 1, dadurch gekennzeichnet, daß der Gleitkopf (11) schwenkbeweglich mit den Trageinrichtungen (9) verbunden ist.

3. Gardinengleiter nach Anspruch 1 oder 2, dadurch gekennzeichnet, daß der Gleitkopf (11) zwei quer zur Längsrichtung federelastisch bewegliche Backen (13) aufweist.

4. Gardinengleiter nach Anspruch 3, dadurch gekennzeichnet, daß die Backen (13) bei in den Schlitz (19) eingesetztem Gleiter (1) auf der Innenseite der den Längsschlitz (19) begrenzenden Schienenabschnitte (20, 21) aufliegen.

5. Gardinengleiter nach einem der vorhergehenden Ansprüche, dadurch gekennzeichnet, daß der Gleitkopf (11) eine im wesentlichen dachförmige, insbesondere satteldachförmige Oberseite aufweist.

6. Gardinengleiter nach Anspruch 3, dadurch gekennzeichnet, daß jede Backe (13) mit einem Zapfen (15) versehen ist.

7. Gardinengleiter nach Anspruch 3, dadurch gekennzeichnet, daß die in die Öffnungen (16) der Bügel (4) eingreifenden Zapfen (15) den Schwenkbereich der Backen (13) begrenzen.

8. Gardinengleiter nach einem der vorhergehenden Ansprüche, dadurch gekennzeichnet, daß die Breite der Stützen (5) im wesentlichen der Breite des Schlitzes (19) der Schiene (18) entspricht.

9. Gardinengleiter nach einem der vorhergehenden Ansprüche, dadurch gekennzeichnet, daß die Trageinrichtungen (9) von einer Welle (10) gebildet werden.

10. Gardinengleiter nach einem der vorhergehenden Ansprüche, dadurch gekennzeichnet, daß er einteilig ausgebildet, insbesondere ein Spritzgußteil ist.

11. Gardinengleiter nach einem der vorhergehenden Ansprüche, dadurch gekennzeichnet, daß die Aufhängevorrichtung (2) für die Gardine an der Unterseite eines plattenförmigen Elements (3) und die Stütze (5) an der Oberseite des plattenförmigen Elements (3) vorgesehen sind und daß das plattenförmige Element (3) bei in die Schiene (18) eingesetztem Gleiter (1) sich nahe der Unterseite der Schiene (18) befindet.

## Revendications

1. Coulisseau pour tringle à rideau destiné à des rails (18) qui comportent une fente longitudinale ouverte vers le bas (19), comportant un dispositif d'accrochage de rideau (2) pour le rideau et une tête coulissante (11) qui peut être insérée dans le rail (18) à travers la fente longitudinale (19) et s'accroche dans les bords de la fente longitudinale (19), dans lequel la tête coulissante (11) comporte une encoche ouverte (12) vers le bas et s'étendant dans la direction longitudinale, dans lequel la tête coulissante (11) est reliée, au dessus de l'encoche (12), par l'intermédiaire de dispositifs supports (9) prévus sur ses faces frontales, à des montants (5), et dans lequel, lorsque le coulisseau (1) est mis en place, les montants (5) s'accrochent dans la fente longitudinale (19) du rail (18) et sont reliés au dispositif d'accrochage de rideau (2), caractérisé en ce que les montants (5) sont ont la forme d'étriers (4) et en ce que la tête coulissante (11) est munie, à chacune de ses faces frontales, d'au moins un tenon (15) qui s'accroche dans les ouvertures (16) de chacun des étriers (4).

2. Coulisseau pour tringle à rideau selon la revendication 1, caractérisé en ce que la tête coulissante (11) est reliée aux dispositifs supports (9) avec possibilité de pivotement.

3. Coulisseau pour tringle à rideau selon la revendication 1 ou 2, caractérisé en ce que la tête coulissante (11) comporte deux joues mobiles présentant une élasticité de ressort (13) et transversales par rapport à la direction longitudinale.

4. Coulisseau pour tringle à rideau selon la revendication 3, caractérisé en ce que, lorsque le coulisseau est inséré dans la fente (19), les joues (13) reposent sur la face intérieure des sections de rail (20, 21) délimitant la fente longitudinale (19).

5. Coulisseau pour tringle à rideau selon l'une quelconque des revendications précédentes, caractérisé en ce que la tête coulissante (11) comporte une face supérieure ayant sensiblement la forme d'un toit, en particulier une face supérieure ayant la forme d'un toit à double pente.

6. Coulisseau pour tringle à rideau selon la revendication 3, caractérisé en ce que chaque joue (13) est munie d'un tenon (15).

7. Coulisseau pour tringle à rideau selon la revendication 3, caractérisé en ce que les tenons (15) s'accrochant dans les ouvertures (16) des étriers (4) délimitent le domaine de pivotement des joues (13).

8. Coulisseau pour tringle à rideau selon l'une quelconque des revendications précédentes, caractérisé en ce que la largeur des montants (5) correspond sensiblement à la largeur de la fente (19) du rail (18).

9. Coulisseau pour tringle à rideau selon l'une quelconque des revendications précédentes, caractérisé en ce que les dispositifs supports (9) sont constitués par un arbre (10).

10. Coulisseau pour tringle à rideau selon l'une quelconque des revendications précédentes, caractérisé en ce qu'il est formé d'une seule pièce, en particulier en une pièce moulée par injection.

11. Coulisseau pour tringle à rideau selon l'une quelconque des revendications précédentes, caractérisé en ce que le dispositif d'accrochage de rideau (2) pour le rideau est prévu sur la face inférieure d'un élément (3) en forme de plaque, en ce que les montants (5) sont prévus sur la face supérieure de l'élément (3) en forme de plaque et en ce que l'élément (3) en forme de plaque se trouve, lorsque le coulisseau est inséré dans le rail (18), au voisinage de la face inférieure du rail (18).

## Claims

1. Curtain runner for tracks (18) comprising a longitudinal slit (19) which is open on the underneath, and an eyelet (2) for hanging the curtain and a slide head (11) engageable in the track (18) through the longitudinal slit (19) and which engages behind the edges of said longitudinal slit (19), said slide head (11) is equipped with a groove (12) being open to the underneath and extending in the longitudinal direction, said slide head (11) is connected above said groove (12) to supports (5) via support devices (9) which are disposed on its end sides, and said supports (5) engage through said longitudinal slit (19) of said track (18) when said runner (1) is inserted, said supports (5) being connected to the eyelet (2), **characterized in that** said supports (5) are constructed as straps (4) and that at least one journal (15) is disposed at each of the end side of said slide head (11), said journal (15) engaging through the apertures (16) of the respective strap (4).

2. Curtain runner according to claim 1, characterized in that said slide head (11) is swivel-connected to said support devices (9).

3. Curtain runner according to claims 1 or 2, characterized in that said slide head (11) is provided with two jaws (13) which are elastically movable transverse to the longitudinal direction.

4. Curtain runner according to claim 3, characterized in that when said runner (1) is inserted in said slit (19) said jaws (13) rest on the inside of the track sections (20, 21) defining said logitudinal slit (19).

5. Curtain runner according to one of the preceding claims, characterized in that the upper surface of said slide head (11) is substantially roof-like, in particular formed like a ridge roof.

6. Curtain runner according to claim 3, characterized in that each jaw (13) is equipped with a journal (15).

7. Curtain runner according to claim 3, characterized in that said journals (15) which engage through said apertures (16) of said straps (4) define the swivel portion of said jaws (13).

8. Curtain runner according to one of the preceding claims, characterized in that the width of said supports (5) corresponds substantially to the width of said slit (19) of said track (18).

9. Curtain runner according to one of the preceding claims, characterized in that said support devices (9) are formed by a shaft (10).

10. Curtain runner according to one of the preceding claims, characterized in that said curtain runner is made in one piece, in particular an injection-molded part.

11. Curtain runner according to one of the preceding claims, characterized in that said eyelet (2) for hanging the curtain is provided at the underneath of a plate-like element (3) and that said support (5) is provided at said upper surface of said plate-like element (3) and that said plate-like element (3) is disposed in the vicinity of the underneath of said track (18) when said runner (1) is inserted in said track (18).
